# EUROPÄISCHE PATENTSCHRIFT

(11) **EP 3 465 828 B1**
(45) Veröffentlichungstag und Bekanntmachung des Hinweises auf die Patenterteilung: **28.09.2022**
(21) Anmeldenummer: 17725955.3
(22) Anmeldetag: 26.05.2017
(51) Int. Cl.: H01R 4/48

(54) **FEDERKRAFTKLEMME FÜR LEITER**
SPRING TERMINAL FOR A CONDUCTOR
BORNE À RESSORT POUR CONDUCTEUR

(30) Priorität: 30.05.2016 DE 202016102850 U; 18.10.2016 DE 202016105824 U; 12.12.2016 WO PCT/EP2016/080558; 22.03.2017 DE 202017101670 U
(43) Veröffentlichungstag der Anmeldung: 10.04.2019
(73) Patentinhaber: Weidmüller Interface GmbH & Co. KG, 32758 Detmold (DE)
(72) Erfinder: HERRMANN, Michael, 32756 Detmold (DE); CLASSEN, Constantin, 32758 Detmold (DE); STJEPANOVIC, Karlo, 33609 Bielefeld (DE); FEHLING, Stephan, 32791 Lage (DE); HANNING, Walter, 32758 Detmold (DE); OESTERHAUS, Jens, 32760 Detmold (DE); WALDHOFF, Marco, 32839 Steinheim (DE); FRICKE, Herbert, 32760 Detmold (DE)
(74) Vertreter: Specht, Peter
(86) Internationale Anmeldenummer: PCT/EP2017/062749
(87) Internationale Veröffentlichungsnummer: WO 2017/207429

(56) Entgegenhaltungen:
- EP-A2- 0 899 818
- EP-B1- 0 899 818
- DE-A1-102004 001 202
- DE-A1-102008 039 232

## Beschreibung

Die vorliegende Erfindung betrifft eine Federkraftklemme nach dem Oberbegriff des Anspruchs 1.

Derartige Federkraftklemmen sind aus der DE 10 2004 001 202 A1 bekannt.

Federkraftklemmen in einer Ausgestaltung als Direktsteckklemmen (Push-In) mit einer als Druckfeder ausgebildeten Klemmfeder, welche den Leiter gegen die Stromschiene presst, sind in vielfältigen Ausführungsformen bekannt. Sie unterscheiden sich vor allem aufgrund ihrer Anwendung beispielsweise in Abhängigkeit von der benötigten Stromtragfähigkeit der Stromschiene, der Federkraft der Klemmfeder und/oder ihren Einbauverhältnissen, insbesondere ihrer Baugröße. Dabei sind eine einfache Montage und eine kostengünstige Herstellung dauerhaft gestellte Anforderungen an eine solche Klemme.

Die US 7,997,915 B2 offenbart eine Aderendhülse, an dessen einen Ende eine Direktsteckklemme zum unlösbaren Anschließen eines elektrischen Leiters angeordnet ist. Die Direktsteckklemme umfasst einen stromführenden Klemmkäfig zum elektrischen Kontaktieren des elektrischen Leiters und eine Feder zum Fixieren des elektrischen Leiters. Die Feder weist einen verschwenkbaren Klemmschenkel auf, der bei nicht in die Direktsteckklemme eingeführtem elektrischem Leiter an einer Haltekante positioniert ist, so dass ein Freiraum für den elektrischen Leiter freigehalten und dieser in den Klemmkäfig einführbar ist. Beim Einführen in die Direktsteckklemme wird das Haltemittel so verschoben, dass sich der Klemmschenkel löst und verschwenkt wird. Der verschwenkte Klemmschenkel drückt den elektrischen Leiter an den Klemmkäfig.

Aus der EP 2 768 079 A1 ist eine Weiterentwicklung dieser Direktsteckklemme bekannt, bei welcher der Verrastzustand mit einem Betätigungselement, einem Drückelement, nach einem Auslösen des verrasteten Klemmschenkels durch den Leiter wiederherstellbar ist.

Es ist ausgehend pn der DE 10 2004 001 202 A1 die Aufgabe der vorliegenden Erfindung, eine Federkraftklemme, insbesondere eine anreihbare Federkraftklemme, insbesondere für Litzenleiter, zu schaffen, die deren Funktionalität verbessert und insbesondere auch für Litzenleiter mit einem kleinen Querschnitt nutzbar ist.

Die Aufgabe wird gelöst mit einer Federkraftklemme nach Anspruch 1. Vorteilhafte Ausführungsformen sind den Unteransprüchen zu entnehmen.

Das Lösen der Geöffnetstellung bzw. der Verraststellung des Klemmschenkels ist derart auf zwei verschiedene Weisen möglich. Dies ist vorteilhaft, da dann, wenn das Betätigen des einen Verstellmittels im Einzelfall nicht zum Lösen der Raststellung der Klemmfeder bzw. des Klemmschenkels führt, hierzu noch das andere Verstellmittel genutzt werden kann, um die Klemmfeder bzw. deren Klemmschenkel aus der Raststellung zu lösen.

Aus der EP 2 768 079 A1 ist dies nicht bekannt, denn dort wird mit dem Drückelement der Rastzustand nicht gelöst sondern lediglich wiederhergestellt.

Dabei ist der Rastzustand nicht durch Verrasten eines Elementes an einer freien Klemmkante des Klemmschenkels erzeugt und der Rastzustand ist durch Einbringen des Leiters in Leitereinführrichtung in das Gehäuse lösbar.

Es ist nach dieser als eigene Erfindung zu betrachtenden Lösung sowie aber auch als Weiterbildung des Anspruchs 1 geeigneten Lösung vorteilhaft, dass der Rastzustand nicht durch Verrasten eines Elementes an einer freien Klemmkante des Klemmschenkels erzeugt ist und dass dennoch in einfacher Weise der Rastzustand durch Einbringen des Leiters in Leitereinführrichtung in das Gehäuse lösbar ist. Denn an der Klemmkante des Klemmschenkels sind bzw. wären relativ hohe Kräfte zum Lösen der Verraststellung erforderlich. Zudem kann an der Klemmkante durch das Verrasten Verschleiß auftreten. Dieses Problem wird derart vermieden. Es sind zudem außerhalb der Klemmkante, bei einem Verrasten durch Druck auf den Klemmschenkel und Verrasten eines Drückers am Gehäuse, definiertere Reibverhältnisse gegeben. Es ist entsprechend auch bevorzugt, dass der Rastzustand durch Druck auf den Klemmschenkel in Leitereinführrichtung erzeugt ist, beispielsweise mit Hilfe eines auf den Klemmschenkel wirkenden Betätigungselement, insbesondere Drückers, der am Gehäuse in einer Verraststellung verrastbar ist, in welcher er durch Druck auf den Klemmschenkel in Leitereinführrichtung diesen in den Offenstellung verrastet hält. Derart sind nur relativ geringe Kräfte und darüber hinaus relativ genau definierte Kräfte zum Lösen des Klemmschenkels mit dem Leiter aus der Verraststellung erforderlich. Diesen vorteilhaften Effekt macht sich die Erfindung auch zum Lösen der Verraststellung mit dem Leiter selbst zu Nutze, indem der Drücker mit einem beweglichen Auslöseelement gekoppelt ist, dass mit dem Klemmschenkel zusammenwirkt und das durch Druck des Leiters bewegbar ist, um derart auch den Drücker aus seiner Verraststellung zu lösen.

Das erste der beiden Verstellmittel aufweist ein bewegliches Auslöseelement, auf welches das Ende des zu kontaktierenden Leiters beim Lösen des Leiters einwirkt und mit dem der Klemmschenkel der Klemmfeder direkt oder indirekt - im letzteren Fall über wenigstens ein zwischengeschaltetes Element - aus dem Rastzustand lösbar ist. Im ersten Fall - direktes Einwirken - ist es beispielsweise auch denkbar, dass das Auslöseelement einstückig mit dem Drücker ausgebildet ist.

Das zweite der beiden Verstellmittel umfasst ein Betätigungselement zum Bewegen des Klemmschenkels. Dann ist es zweckmäßig, dass das Betätigungselement selbst gemeinsam mit dem Klemmschenkel der Klemmfeder in dem Rastzustand verrastbar ist und selbst direkt aus dem Rastzustand lösbar ist, wodurch auch der Klemmschenkel der Klemmfeder mit aus dem Rastzustand lösbar ist.

Das Lösen der Geöffnetstellung bzw. der Verraststellung des Klemmschenkels ist derart auf zwei verschiedene Weisen möglich. So kann das Lösen der Verraststellung des Klemmschenkels einerseits mit Hilfe des Leiters erfolgen und andererseits mit Hilfe des Betätigungselements. Dies ist vorteilhaft, da derart auch dann, wenn der Leiter beispielsweise als ein sehr dünner Mehrlitzenleiter ausgebildet ist, mit dem nur eine sehr geringe Kraft auf das Auslöseelement ausgeübt werden kann, der Drücker selbst direkt dazu benutzt werden kann, um die Klemmfeder bzw. deren Klemmschenkel aus der Raststellung zu lösen.

Nach einer konstruktiv gut umsetzbaren und sicher arbeitenden Variante ist vorgesehen, dass das Betätigungselement ein Drücker zum Bewegen des Klemmschenkels ist, der in einem Betätigungskanal des Gehäuses in Einsteckrichtung verschieblich ist und begrenzt senkrecht zur Einsteckrichtung beweglich ist und der im Gehäuse an einer Rastkante in dem Rastzustand verrastbar ist.

Gut realisierbar ist dies beispielweise dadurch, dass der Drücker eine seitliche Rastkante aufweist, die durch Bewegen senkrecht zur Einsteckrichtung hinter der Rastkante des Gehäuses in dem Rastzustand verrastbar und durch entgegengesetztes Bewegen aus dem Rastzustand lösbar ist.

Nach einer vorteilhaften und einfach handhabbaren Variante kann vorgesehen sein, dass der Drücker bei dem manuellen Bewegen in Einsteckrichtung nach dem Vorbeigleiten an der Rastkante durch die Federkraft der Klemmfeder in die Raststellung bewegt wird und dass der Drücker durch Bewegen mit einem manuell betätigbaren Betätigungswerkzeug wie einem Schraubendreher in entgegengesetzter Richtung aus dem Rastzustand lösbar ist.

Es ist weiter zweckmäßig, da derart der Drücker in Einsteckrichtung relativ kurz gehalten werden kann, wenn der Drücker eine Vertiefung zum Ansetzen eines Betätigungswerkzeuges aufweist, die so bemessen ist, dass mit dem Betätigungswerkzeug ein Bewegen des Drückers in Einsteckrichtung und auch senkrecht zur Einsteckrichtung realisierbar ist.

Nach einer konstruktiv zudem kompakt und kostengünstig umsetzbaren Variante ist vorgesehen, dass das Auslöseelement als ein in dem Gehäuse schwenkbar gelagerter Kipphebel ausgebildet ist. Dabei ist zweckmäßig, wenn der Kipphebel zwei Hebelarme aufweist, von denen der eine Hebelarm dazu ausgelegt ist, mit dem Leiter verschwenkt zu werden und von denen der andere Hebelarm dazu ausgelegt ist, auf den Drücker einzuwirken, um diesen aus dem Rastzustand zu lösen.

Die Federkraftklemme eignet sich nicht nur für Vollleiter, sondern in besonderem Maße auch für Litzenleiter. Denn der Litzenleiter ist ohne ein Aufspleißen der Litzen im Rastzustand im Freiraum der Kammer im Gehäuse hin und her verschieblich. Es ist ein Material für die Stromschiene wählbar, das gute elektrische Leitfähigkeit aufweist, beispielsweise Kupfer oder eine Kupferlegierung. Für die Klemmfeder ist ein Federstahl als Herstellmaterial vorteilhaft.

Im Folgenden wird die Erfindung anhand eines Ausführungsbeispiels unter Bezug auf die Zeichnungen näher beschrieben. Es zeigen:
- Fig. 1a: eine Seitenansicht auf eine Federkraftklemme mit einem Klemmschenkel, der zum Verklemmen eines in die Federkraftklemme einführbaren bzw. eingeführten elektrischen Leiters vorgesehen ist, in einem nicht verrasteten Zustand;
- Fig. 1b: die Federkraftklemme aus Fig. 1a) mit dem Klemmschenkel in einem Rastzustand;
- Fig. 2a: eine Seitenansicht der Federkraftklemme aus Fig. 1b) mit einem Leiter während eines Einführens des Leiters in die Federkraftklemme, wobei sich der Klemmschenkel noch in dem Rastzustand befindet;
- Fig. 2b: die Federkraftklemme aus Fig. 2a) mit einem in die Federkraftklemme eingeführten elektrischen Leiter, wobei der Klemmschenkel aus dem Rastzustand entrastet ist;
- Fig. 3a: eine Seitenansicht eines Betätigungselementes der Federkraftklemme aus Fig.1a und Fig. 2a);
- Fig. 3b: eine Draufsicht auf das Betätigungselement aus Fig. 3a;
- Fig. 4a: eine geschnittene Darstellung einer Federkraftklemme ähnlich zu Fig. 1a und 2a mit einem Leiter während eines Einführens des Leiters in die Federkraftklemme, wobei sich der Klemmschenkel noch in dem Rastzustand befindet;
- Fig. 4b: eine Ausschnittsvergrößerung aus Fig. 4a;
- Fig. 4c: die Federkraftklemme aus Fig. 4a) in perspektivischer und geschnittener Ansicht, hier mit einem in die Federkraftklemme eingeführten elektrischen Leiter mit dem Klemmschenkel in dem Rastzustand;
- Fig. 5a, b: eine weitere Federkraftklemme einmal in einem unbeschalteten und einmal in einem beschalteten Zustand, wobei ein Teil des Gehäuses der Federkraftklemme ausgeblendet worden ist;
- Fig. 6a: eine perspektivische Ansicht der Federkraftklemme aus Fig. 5;
- Fig. 6b-c: perspektivische Ansichten von Bauelementen und/oder Baugruppen der Federkraftklemme aus Fig. 6a; und
- Fig. 7a-c: perspektivische Ansichten von Varianten einzelner Bauelemente und/oder Baugruppen für die Federkraftklamme aus Fig. 6a.
- Fig. 8a, b: eine weitere Federkraftklemme einmal in einem unbeschalteten und einmal in einem beschalteten Zustand, wobei ein Teil des Gehäuses der Federkraftklemme ausgeblendet worden ist;
- Fig. 8c: eine perspektivische Ansicht der Federkraftklemme aus den Fig. 8a,b;
- Fig. 9a-c: perspektivische Ansichten von Bauelementen und/oder Baugruppen der Federkraftklemme aus Fig. 8c;
- Fig. 10a: eine perspektivische Schnittansicht einer weiteren Federkraftklemme mit einem Klemmschenkel, der zum Verklemmen eines in die Federkraftklemme einführbaren bzw. eingeführten elektrischen Leiters vorgesehen ist, in einem nicht verrasteten, nicht geöffneten Zustand einer Klemmfeder;
- Fig. 10b: eine perspektivische Ansicht eines als Drücker ausgebildeten Betätigungselementes der Federkraftklemme aus Fig. 10a);
- Fig. 11: eine Seiten-Schnittansicht der Federkraftklemme aus Fig. 10a) mit einem daran angesetzten Betätigungswerkzeug in einem Zustand, in dem sich der Klemmschenkel einer Klemmfeder in einen verrasteten Zustand versetzt wird und in dem dann ein Leiter in eine Klemmstelle einführbar ist;
- Fig. 12: die Federkraftklemme aus Fig. 10a) im Rastzustand mit einem in die Klemmstelle eingeführten Leiter und mit einem Betätigungswerkzeug;
- Fig. 13: die Federkraftklemme aus Fig. 10a) im Rastzustand aus Fig. 12) ohne einen in die Klemmstelle eingeführten Leiter und mit einem relativ zu Fig. 11 an anderer Stelle des Drückers angesetzten Betätigungswerkzeug, mit dem der Rastzustand gelöst werden soll; und
- Fig. 14: eine Seiten-Schnittansicht einer weiteren Federkraftklemme in einem geöffneten Rastzustand und in b) als Drücker ausgebildeten Betätigungselementes der Federkraftklemme aus Fig. 10a.

Die Fig. 1a und b sowie Fig. 2a, b zeigen eine erste Federkraftklemme 1. Die Fig. 4a bis c zeigen eine weitere Federkraftklemme 1, deren Aufbau dem der Federkraftklemme 1 der Fig.1a - c und Fig. 2a-b bis auf eine geringfügig andere Geometrie einer noch zu erläuternden Stützkontur 9 des Gehäuses 3 entspricht. Die Federkraftklemme 1 ist jeweils in einer Ausgestaltung als eine anreihbare Klemme dargestellt.

Die Federkraftklemme 1 weist ein Gehäuse 3 auf, in dem ein Direktsteckanschluss 2 ausgebildet ist. Das Gehäuse 3 besteht vorzugsweise aus einem isolierenden Kunststoff. In dem Gehäuse 3 ist eine zu wenigstens einer Seite hin offene Kammer 4 ausgebildet. Die Kammer 4 weist hier eine Rückwand auf. Die Kammer 4 ist zudem einerseits durch einen Leitereinsteckkanal 5 mit einer der Außenseiten des Gehäuses - "Einsteckseite" genannt, hier die Oberseite - verbunden und andererseits durch einen Betätigungskanal 6. Der Betätigungskanal 6 verläuft im Wesentlichen parallel zum Leitereinsteckkanal 5. Der Betätigungskanal 6 ist hier in sich gestuft ausgebildet (siehe Fig. 4a und c).

In der Kammer 4 sind zum Ausbilden des Direktsteckanschlusses 2 zumindest eine Klemmfeder 7 und eine Stromschiene 8 angeordnet. Optional kann ein Klemmkäfig aus Metall vorgesehen sein, der zum Abstützen der Klemmfeder 7 und der Stromschiene 8 dient. Hier ist kein Klemmkäfig vorgesehen. Diese Funktion übernehmen hier Wandungen der Kammer 4 des Gehäuses3.

Die Klemmfeder 7 ist U-förmig oder V-förmig ausgebildet und weist einen Stützschenkel 7a und einen Klemmschenkel 7b auf. Der Stützschenkel 7a stützt sich an einem Widerlager ab. Dieses Widerlager wird hier von einem Vorsprung 3b an einer Wand der Kammer 4 gebildet. Der Klemmschenkel 7b ist über einen bogenförmigen Rücken 7c mit dem Stützschenkel 7a verbunden. Der Rücken 7c übergreift eine Stützkontur 9 des Gehäuses 3, die in die Kammer 4 vorsteht. Diese Stützkontur 9 ist hier beispielhaft zylindrisch und in Fig. 4a bis 4c zum Rücken 7c hin halbzylindrisch ausgebildet. Die Stützkontur 9 definiert auch die in der Mittelachse der Zylinderkontur liegende Schwenkachse/Drehachse für eine Schwenkbewegung des Klemmschenkels 7b.

Der verschwenkbare Klemmschenkel 7b dient dazu, mit Federkraft 10 im Bereich einer Klemmstelle K auf einen Leiter 10 einzuwirken und diesen Leiter 10 gegen die Stromschiene 8 zu drücken. Derart wird ein elektrisch leitender Kontakt zwischen dem eingeführten Leiter 10 und der Stromschiene 8 hergestellt. Dies erschließt sich gut aus Fig. 2b.

Der Leiter 10 kann in einer Leitereinsteckrichtung X durch den Leitereinsteckkanal 5 in die Kammer 4 in den Bereich der Klemmstelle K geführt werden (siehe Fig. 2a, Fig. 4a).

In dem Betätigungskanal 6 ist ein Betätigungselement angeordnet. Das Betätigungselement ist hier in bevorzugter Ausgestaltung als ein Drückelement - kurz "Drücker 11" genannt, ausgebildet, der im Betätigungskanal 6 verschieblich geführt ist. Vorzugsweise steht ein freies Ende 11a des Drückers 11 über die Außenseite des Gehäuses 3 nach außen vor, damit es gut zugänglich ist. Dies ist vorteilhaft aber nicht zwingend. Weiter kann vorteilhaft an diesem freien Ende 11a eine Betätigungskontur - insbesondere eine Vertiefung 11b - zum Ansetzen eines Werkzeugs, insbesondere eines Schraubendrehers an dem Drücker 11 ausgebildet sein. Diese Vertiefung 11b ist vorzugsweise derart bemessen, dass ein Schraubendreher relativ fest und weit in die Vertiefung 11b einführbar ist (Fig. 4a, Fig. 4c).

Das andere Ende 11c des Drückers 11 ragt bis in die Kammer 4. Der Drücker 11 weist ferner eine Drückkontur 11d - hier zwischen seinen beiden Enden 11a und 11c - auf. Diese Drückkontur 11d dient dazu, auf den Klemmschenkel 7b in Einsteckrichtung mit dem Drücker 11 eine Kraft ausüben zu können, um den Klemmschenkel 7b zu öffnen.

Unterhalb der ersten Drückkontur 11d weist der Drücker 11 einen Schlitz 11e nach Art einer Durchgangsöffnung mit seitlichen Wandungen auf. Der Klemmschenkel 7b durchsetzt diesen Schlitz 11e. Der Klemmschenkel 7b ist im Schlitz 11e begrenzt schwenkbar.

Der Drücker 11 weist ferner eine Betätigungskontur 11f auf. Hier ist diese Betätigungskontur 11f unterhalb des Schlitzes 11e am Ende 11c vorgesehen.

Unterhalb des Endes 11c des Drückers 11 - hier unterhalb der Betätigungskontur 11f - ist ein bewegliches Auslöseelement 12 in der Kammer 4 angeordnet. Dieses Auslöseelement 12 ist hier in vorteilhafter - aber nicht zwingender - Ausgestaltung als ein Kipphebel ausgebildet, der zwei um eine Drehachse drehbare Hebelarme 12a, 12b aufweist.

Der Drücker 11 weist ferner wenigstens eine seitliche Vertiefung 11g aus, an welcher eine erste Hinterschneidung 11h (siehe auch Fig. 4b) ausgebildet ist. Diese Hinterschneidung 11h ist eine Rastkante, die mit einer korrespondierenden Rastkante 3a an/in der Kammer 4 des Gehäuses 3 zusammenwirkt. Dabei ist diese Hinterschneidung 11h an der von dem Klemmschenkel 7b abgewandten Seite des Drückers 11 ausgebildet.

Durch Eindrücken des Drückers 11 in der Betätigungsöffnung 6 in die Einsteckrichtung X kann Druck auf den Klemmschenkel 7b ausgeübt werden.

Dies dient einerseits dazu, bei eingeführtem Leiter die Klemmstelle K zu öffnen, um den Leiter 10 entnehmen zu können.

Ausgehend von der Stellung der Fig.1a ist die Funktion des Drückers 11 aber zunächst eine andere. Sobald der Drücker 11 bzw. dessen die Hinterschneidung 11h so tief gedrückt worden ist, das sie die Rastkante 3a hier im Übergangsbereich vom Betätigungskanal 6 zur Kammer 4 passiert, wird der Drücker 11 - beispielsweise durch die Kraft der Klemmfeder 7 bzw. des Klemmschenkels 7b etwas senkrecht zur Einsteckrichtung X für den Leiter 10 zur Seite geschoben. Dabei verrastet die Hinterschneidung 11h hinter der Rastkante 3a. Hierzu ist es notwendig, dass der Drücker 11 etwas im Gehäuse 3 bzw. in dem Betätigungskanal begrenzt quer zur Einsteckrichtung verschieblich und verschwenkbar ist. Diese Verschwenkbarkeit ist vorzugsweise zumindest derart bemessen, dass die Hinterschneidung 11h in die vorstehend beschriebene(n) Verraststellung schwenkbar ist (siehe hierzu insbesondere Fig. 4a und c).

Derart ist die Klemmfeder 7 bzw. deren Klemmschenkel 7b in einer Geöffnet-Stellung im Gehäuse 3 verrastbar bzw. verrastet (siehe Fig.1 b und 2a). Dieses Verrasten erfolgt durch Druck auf den Klemmschenkel in Leitereinführrichtung mit dem Drücker 11, der am Gehäuse in einer Verraststellung verrastet ist, aus der herausbewegbar ist. An sich ist dieses Prinzip bekannt, so aus der DE 10 2008 039 232 A1 oder der WO 2015180950 A1.

In dieser Stellung kann auf einfache Weise der Leiter 10 bis in den Bereich der Klemmstelle K geschoben werden.

Das Lösen der Geöffnetstellung bzw. der Verraststellung des Klemmschenkels 7b ist auf zwei verschiedene Arten möglich.

Da der Rastzustand nicht durch Verrasten eines Elementes an der freien Klemmkante 7d, also den dem Ende des Rastschenkels 7b erfolgt, an dem der Leiter zu Klemmen ist, ist zum Lösen des Klemmschenkels aus der Verraststellung nur eine sehr geringe Kraft erforderlich. Dies macht sich die Erfindung zu Nutze, indem sie die Verraststellung bzw. den Rastzustand nicht an der Klemmkante des Klemmschenkels herstellt sondern durch Druck auf den Klemmschenkel in Leitereinführrichtung. Dabei bzw. derart kann auch dann, wenn der Leiter 10 beispielsweise als sehr dünner Mehrlitzenleiter ausgebildet ist, mit dem nur eine sehr geringe Kraft auf das Auslöseelement 12 ausgeübt werden kann, der Drücker 11 selbst direkt dazu benutzt werden, um die Klemmfeder 7 bzw. deren Klemmschenkel 7b aus der Raststellung zu lösen.

Konstruktiv ist dies auf verschiedene Weise umsetzbar, so zweckmäßigerweise auf die nachfolgend beschriebene Art. Danach wird der Drücker 11 zum Lösen der Verraststellung etwas im Gehäuse 3 so bewegt - hier seitlich senkrecht zur Einsteckrichtung X - verschoben oder verschwenkt, dass die Hinterschneidung 11h aus der Verraststellung an der Rastkante 3a herausbewegt wird und die Verrastung des Drückers 11 am Gehäuse 3 gelöst wird. Damit wird auch die Raststellung des Rastschenkels 7b gelöst. Derart kann sich der Klemmschenkel 7b der Klemmfeder 7 entspannen und den Leiter 10 in der Klemmstelle K gegen die Stromschiene 8 drücken. Dies ist hier manuell oder mit einem Werkzeug denkbar.

Alternativ kann mit dem Leiterende des Leiters 10 in Leitereinführrichtung X eine Kraft auf das Auslöseelement 12 ausgeübt werden, um den Drücker 11 aus der Offenstellung und damit aus der Verraststellung zu lösen. Der Leiter 10 drückt dabei auf den einen der beiden Hebelarme, nämlich den Hebelarm 12a. Hierdurch dreht sich das Auslöseelement um seine Drehachse 12c und der andere Hebelarm 12b wirkt auf die Betätigungskontur 11f des Drückers 11 ein. Dieses Einwirken bewegt wiederum den Drücker 11, der am Gehäuse 3 abgestützt ist, so, dass er sich aus der Verrastung an der Rastkante 6a löst, wodurch der Drücker 11 freigegeben wird und im Betätigungskanal 6 wieder entgegen der Steckrichtung X durch die Kraft des freigegebenen Klemmschenkels 7b etwas nach oben gleitet.

Dieses Lösen der Verraststellung ist der übliche Weg zum Beschalten der Federkraftklemme 1. Das zuvor beschriebene Bewegen des Drückers 11 ist eine Alternativlösung, falls z.B. der Leiter 10 so flexibel ist, dass mit ihm in einem Einzelfall keine genügende Kraft zum Betätigen des Auslöseelementes 12 erzeugt werden kann.

Es ist vorteilhaft, wenn die Vertiefung 11b an dem aus dem Gehäuse 4 vorstehenden Ende 11a des Drückers 11 so tief bemessen ist, dass mit dem eingesteckten Schraubendreher oder einem sonstigen Werkzeug eine Kraft auf den Drücker 11 ausgeübt werden kann, um diesen aus seiner Verraststellung zu lösen. Dies erschließt sich gut aus dem Zusammenspiel der Fig. 3a, 3b sowie 4a und 4c.

Der Drücker 11 weist hier noch eine Stufung 11i auf, die mit einer Stufung 6a des Betätigungskanals korrespondiert und eine Einschubbegrenzung für den Drücker 11 in Leitereinsteckrichtung X realisiert (Fig. 4a).

Die Fig. 6a und 5a, b zeigen eine weitere Federkraftklemme. Gezeigt ist diese Variante in Fig. 5a in einem unbeschalteten und in Fig. 5b in einem mit einem Leiter 10 beschalteten Zustand, wobei in Fig. 5a und 5b ein Teil des aber in Fig. 6 dargestellten Gehäuses 30 der Federkraftklemme ausgeblendet worden ist.

Dieses Gehäuse 30 ist etwas anders als in den vorhergehenden Figuren 1 bis 4 ausgestaltet. Dort ist das Gehäuse 3 an einer Seite offen dargestellt worden, so dass derart die Klemmfeder 7 und weitere Bauelemente von der offenen Seite aus in dem Gehäuse 3 montierbar sind. Die Klemmfeder 7 ist dabei in Kunststoff abgestützt.

Nach Fig. 5 und 6 ist hingegen ein mehrteiliges Gehäuse 30 vorgesehen, dass ein Gehäuseunterteil 31 und ein darauf aufsetzbares Gehäuseoberteil 32 aufweist.

Das Gehäuseunterteil 31 ist nach Art einer hier im Querschnitt umfangsgeschlossen sowie hier rechteckigen Hülse gestaltet, die an einer oder zwei gegenüberliegenden Stirnseiten (in den Fig. nach oben und unten) offen steht.

Nach Fig. 5 bis 7 ist ferner eine metallische Baugruppe vorgesehen, die einen (einfach gestalteten) Klemmkäfig 13 aufweist (siehe insbesondere Fig. 7a und c), in den die Klemmfeder 7 einsetzbar ist. Damit ist ein direktes Abstützen der Klemmfeder 7 am Stützschenkel 7a im Gehäuse 30 hier nicht vorgesehen. Der Klemmkäfig 13 ist in einer Seitenansicht zumindest U-förmig und weist drei Schenkel 13a, 13b, 13c auf. Seitlich ist er offen, was aber unproblematisch ist, da hier das Gehäuseunterteil 31 den Leiter 10 zentriert.

Zwischen diese Schenkel 13a, 13b, 13c ist die Klemmfeder 7 gesetzt. Wenigstens einer der Schenkel 13a, b, c kann zum Anschluss an eine (hier nicht dargestellte) elektrische Baugruppe genutzt werden, beispielsweise zum Anschluss an einen hier nicht dargestellten Stecker oder an eine Leiterplatte oder dgl.. Analoges gilt für die Stromschiene 8 der Fig. 1 bis 4.

Dagegen ist die Stromschiene 8 in der Fig.1 in der Seitenansicht beispielsweise L-förmig. Dieses L wird hier durch einen weiteren Schenkel 13a ergänzt, so dass sich ein Abstützschenkel 13a bildet. Der Abstützschenkel 13a dient zum Abstützen des (beispielsweise an ihn angehefteten) Stützschenkels 7a der Klemmfeder 7, deren Klemmschenkel 7b einen Leiter 10 im beschalteten Zustand der Fig. 5b zur Kontaktierung gegen den Schenkel 13c drückt, der hier auch stromleitende Funktion bzw. Stromschienenfunktion hat bzw. die Funktion der Stromschiene mit übernimmt.

Der Klemmkäfig 13 ist mit der Klemmfeder 7 ist von einer offenen Seite her in das Gehäuseunterteil 31 einsetzbar. Derart sind diese Elemente aneinander vormontierbar, damit leicht weiter montierbar und liegen gut geschützt im Gehäuseunterteil 31.

Vorzugsweise sind das Gehäuseoberteil 32 und das Gehäuseunterteil 31 an korrespondierenden Rastmitteln 14 miteinander verrastbar, nachdem der Klemmkäfig 13 und die Klemmfeder 7 zusammen montiert worden sind, wie dies die Fig. 7a gut zeigt.

In dem Gehäuseoberteil 32 sind der Leitereinsteckkanal 5 und der Betätigungskanal 6 für den Drücker 11 ausgebildet. Dieser ist wiederum in Gehäuse 30 so verrastbar, dass eine Offenstellung gebildet wird, in welcher die Klemmstelle K geöffnet und ein Leiter 10 in diese Klemmstelle K einführbar ist. Insoweit wird auf die Beschreibung der Fig. 1 bis 4 verwiesen.

Zum Lösen dieser Raststellung ist wiederum einerseits ein Auslöseelement 12 vorgesehen. Nach Fig. 5 wird dieses Auslöseelement 12 aus einer Unterbaugruppe zur Baugruppe der Elemente 13 und 7 gebildet. Diese Unterbaugruppe kann rein aus Metall, rein aus Kunststoff oder gemischt aus Elementen aus Metall und Kunststoff bestehen. Sie weist hier das Auslöseelement 12 und einen Lagerbock 15 auf, an dem das Auslöseelement 12 schwenkbar gelagert ist. Diese Unterbaugruppe ist an dem Klemmkäfig 13 mit vormontierbar und gemeinsam mit diesem und der Stromschiene 7 in das Gehäuse 30 einsetzbar.

Nach Fig. 5a und 5b sind dazu zwei kurze metallische Schenkel 13d, 13e gegen die Leitereinsteckrichtung x aus dem Schenkel 13b des Klemmkäfigs nach oben gebogen, die den Lagerbock 15 für das Auslöseelement 12 nach Art einer Wippe bilden, die aus Kunststoff oder Metall bestehen kann und auf dem Lagerbock 15 an entsprechenden Aufnahmen verschwenkbar gelagert ist.

Der Lagerbock 15 kann auch als ein zum Klemmkäfig 13 separates Element aus Metall oder Kunststoff ausgebildet sein, dass an dem Klemmkäfig 13 befestigbar ist (Fig. 7a -c) und wiederum Aufnahmen für das Auslöseelement 12 aufweist. Diese ist der Unterschied der Fig. 7 zu den Fig. 5 und 6.

Das Auslöseelement 12 weist wiederum zwei Hebelarme 12a, 12b auf. Daher kann mit dem Leiterende des Leiters 10 in Leitereinführrichtung X eine Kraft auf das Auslöseelement 12 ausgeübt werden, um den Drücker 11 aus der Offenstellung und damit aus der Verraststellung zu lösen. Der Leiter 10 drückt dabei auf den einen der beiden Hebelarme, nämlich den Hebelarm 12a. Hierdurch dreht sich das Auslöseelement 12 um seine Drehachse 12c und der andere Hebelarm 12b wirkt als Auslösekontur auf eine oder zwei korrespondierende Betätigungskontur(en) 11f des Drückers 11 ein. Diese sind hier als Arme ausgestaltet, die sich seitlich des Klemmkäfigs erstrecken. Derart ist ein sicheres Auslösen an zwei Armen des Drückers 11 realisierbar. Dieses Einwirken bewegt wiederum den Drücker 11, der am Gehäuse 3 rastend abgestützt ist, so, dass er sich aus der Verrastung an der Rastkante 6a löst, wodurch der Drücker 11 freigegeben wird und im Betätigungskanal 6 wieder entgegen der Steckrichtung X durch die Kraft des freigegebenen Klemmschenkels 7b etwas nach oben gleitet.

Der Klemmschenkel 7b drückt dann das Leiterende des Leiters 10 gegen den Schenkel 13a.

Alternativ kann der Drücker 11 direkt aus der Verraststellung gelöst werden, wie weiter oben beschrieben.

In den Fig. 8a bis 9c ist eine weitere Ausführungsvariante einer Federkraftklemme gezeigt. Diese Ausführungsvariante entspricht im Wesentlichen der Federkraftklemme, wie sie anhand der Fig. 5a bis 7c beschrieben wurde.

Wie in den Fig. 8a bis 8c gezeigt ist, weist auch diese Federkraftklemme ein mehrteiliges Gehäuse 40 auf, mit einem Gehäuseunterteil 41 und einem darauf aufsetzbaren Gehäuseoberteil 32. Das obere Gehäuseteil 32 entspricht dabei dem anhand der Fig. 5a bis 7c beschriebenen Gehäuseoberteil 32.

Das untere Gehäuseteil 41 ist gegenüber dem weiter oben beschriebenen Gehäuseunterteil 31 verlängert ausgebildet und weist an seinem unteren Ende eine Aufnahme 42 zur Aufnahme eines elektrischen Kontaktes, beispielsweise eines sogenannten Messerkontaktes auf, wie er insbesondere auf Platinen vorgesehen ist.

In dem Hohlraum des verlängerten Gehäuseunterteils 41 ist ein Anschluss 16 aufgenommen.

Der Anschluss 16 ist dabei, wie in Fig. 9c dargestellt, mit dem Klemmkäfig 13 verbunden und dient damit, wie weiter oben beschrieben, als Anschluss an eine (hier nicht dargestellte) elektrische Baugruppe.

Der Anschluss 16 weist dabei ein Zwischenstück 17 auf, das über einen Schenkel 17a mit dem Schenkel 13b des Klemmkäfigs 13 verbunden ist.

An einem dem Klemmkäfig 13 abgewandten Ende des Zwischenstücks 17 erstrecken sich zwei Klemmschenkel 18a, 18b, die von Seitenrändern des Zwischenstücks 17 weg etwa v-förmig aufeinander zu laufend gebogen sind, bis sie einander berühren, wobei die freien Enden zur Ausbildung einer Aufnahme 19 voneinander weg laufend gebogen sind, so dass beispielsweise ein Messerkontakt durch die Aufnahme 42 des Gehäuseunterteils 41 und die Aufnahme 19 zwischen die Klemmschenkel 18a, 18b einsteckbar ist und so ein elektrischer Kontakt zwischen dem (nicht dargestellten) Messerkontakt und dem Klemmkäfig 13 gegeben ist.

Denkbar ist auch, die Aufnahme 42 des Gehäuseunterteils 41 und den Anschluss 16, der mit dem Klemmkäfig 13 elektrisch verbunden ist, an einen Drahtleiter oder eine andere Gestaltung eines Steckkontaktes geometrisch anzupassen.

Die Fig. 10a bis 13 zeigen eine weitere mögliche - und vorteilhafte - Ausführungsform einer erfindungsgemäß ausgestalteten Federkraftklemme. Sie zeigen eine weitere Federkraftklemme 1, deren Aufbau und Funktion dem der Federkraftklemme 1 der Fig.1a - c und Fig. 2a-b und 3 weitgehend entspricht. Insofern gilt die Beschreibung zu diesen Figuren vollständig auch zu diesen Figuren.

Nach Fig. 10a bis 13 wird die vorstehend bereits erwähnte Variante realisiert, dass das freie Ende 11a des Drückers 11 nicht über die Außenseite des Gehäuses 3 nach außen vorsteht. Es liegt vielmehr innerhalb des Betätigungskanals 6. Dies gilt insbesondere für den Rastzustand R bzw. den gespannten, verriegelten Zustand der Klemmfeder 7. Dies kann auch für beide Zustände, den gespannten, verriegelten Rastzustand oder den nicht gespannten, nicht verriegelten Zustand gelten. Dann wird für den Drücker 11 kein zusätzlicher Bauraum benötigt, da er nicht aus der Betätigungsöffnung 6 vorsteht. Zudem liegt er in dieser gut geschützt.

Weiter kann vorteilhaft an diesem freien Ende 11a wiederum wenigstens eine Betätigungskontur - insbesondere eine Vertiefung 11b - zum Ansetzen eines Werkzeugs, insbesondere eines Schraubendrehers an dem Drücker 11 ausgebildet sein. Diese Vertiefung 11b oder eine der Vertiefungen ist vorzugsweise wiederum derart bemessen, dass ein Schraubendreher in die Vertiefung 11b einführbar ist (Fig. 4a, Fig. 4c). Diese Vertiefung 11b wird hier durch einen seitlichen Ansatz an dem Drücker 11 ausgebildet. Der Begriff Vertiefung bezieht sich auf das Ende 11a und eine Betrachtung dieses Endes in Einführrichtung X.

Auch hier weist der Drücker 11 eine seitliche Rastkante 11h auf, die durch Bewegen senkrecht zur Einsteckrichtung X hinter der Rastkante 3a in dem Rastzustand R verrastbar und durch entgegengesetztes Bewegen quer bzw. senkrecht zur Einsteckrichtung X aus dem Rastzustand R lösbar ist.

Es ist hier vorgesehen, dass der Drücker 11 bei dem Bewegen in Einsteckrichtung X durch die Federkraft der Klemmfeder 7 quer zur Einsteckrichtung in die Raststellung bewegt wird und dass der Drücker 11 durch Bewegen mit einem manuell betätigbaren Betätigungswerkzeug wie einem Schraubendreher S in entgegengesetzter Richtung aus dem Rastzustand R lösbar ist (siehe Fig.13). Dies erfolgt durch Drehen des Drückers 11. Dazu weist der Drücker 11 wiederum wenigstens die eine Vertiefung 11b zum Ansetzen eines Betätigungswerkzeuges auf, die so bemessen ist, dass mit dem Betätigungswerkzeug - hier dem Schraubendreher - ein Bewegen des Drückers in Einsteckrichtung X und auch schwenkend senkrecht zur Einsteckrichtung X realisierbar ist.

Diese Vertiefung 11b ist hier vorteilhaft (aber nicht zwingend) seitlich an dem Drücker 11 an dem Ende 11a ausgebildet. Der Schraubendreher S kann dann mit seinem Ende in diese Vertiefung 11b eingreifen und an einer Kante K am Ende der Betätigungsöffnung 6 am Gehäuse 3 anliegen, so dass ein definierten Schwenken möglich ist (Fig.13, dort nach links, so dass sich der Schraubendreher um die Kante K als Drehachse dreht). Der Drücker 11 wird derart aus der Verrastung gelöst und es wird insgesamt der Rastzustand gelöst, en Fig. 11 und 13 zeigen.

Es kann eine weitere vorzugsweise mittige Vertiefung 11b' vorgesehen sein, die ein Drücken des Drückers 11 auch parallel zur bzw. in Einsteckrichtung 11 ermöglicht. Dann kann der Drücker 11 zwei der Vertiefungen 11b, 11b' aufweisen. Dies ist vorteilhaft, konstruktiv einfach und erleichtert die Handhabung. Ansonsten entsprechen Funktion und Handhabung dieses Ausführungsbeispiels dem der Fig. 1a, b und 2a, b.

Der Drücker 11 weist somit zwei Vertiefungen 11b, 11b' zum Ansetzen des Betätigungswerkzeuges auf, die so bemessen ist/sind, dass insgesamt mit diesen beiden Vertiefungen 11b, 11b' mit dem Betätigungswerkzeug ein Bewegen des Drückers in Einsteckrichtung X als auch senkrecht zur Einsteckrichtung X realisierbar ist.

Zu erwähnen ist noch, dass an dem wippenartigen Auslöseelement 12 eines oder hier zwei Anschlagmittel vorgesehen ist/sind. Dazu ist die Wippe bzw. der Kipphebel als das Auslöseelement so ausgelegt, dass einer oder beide ihrer Hebelarme 12a, 12b jeweils bei einem Verdrehen an einem Widerlager, z.B. einem Abschnitt der Stromschiene 8 oder an einer Gehäusekante oder dgl. anschlagen können. Es können derart einfach einer oder zwei geometrische Endanschläge 12d, 12e realisiert werden, der oder die als das oder die Anschlagmittel eine oder beide folgender Funktionen realisieren: einen Schutz gegen zu weites Verdrehen des Auslöseelementes 12 bzw. hier des Kipphebels beim Spannen bzw. Herstellen des Rastzustandes und gegen zu weites Verdrehen des Auslöseelementes 12 beim Auslösen mittels des Leiters 10.

Die Fig. 14a) und b) zeigen eine weitere mögliche - und vorteilhafte - Ausführungsform einer erfindungsgemäß ausgestalteten Federkraftklemme. Sie zeigen eine weitere Federkraftklemme 1, deren Aufbau und Funktion dem der Federkraftklemme 1 der Fig.1a - c und Fig. 2a-b und 3 weitgehend entspricht. Insofern gilt die Beschreibung zu diesen Figuren vollständig auch zu diesen Figuren.

Auch nach Fig. 14 a) und b) wird eine Variante realisiert, bei der das freie Ende 11a des Drückers 11 nicht über die Außenseite des Gehäuses 3 nach außen vorsteht. Es liegt vielmehr innerhalb des Betätigungskanals 6. Dies gilt insbesondere für den Rastzustand R bzw. den gespannten, verriegelten Zustand der Klemmfeder 7. Dies kann auch für beide Zustände, den gespannten, verriegelten Rastzustand oder den nicht gespannten, nicht verriegelten Zustand gelten. Dann wird für den Drücker 11 kein zusätzlicher Bauraum benötigt, da er nicht aus der Betätigungsöffnung 6 vorsteht. Zudem liegt er in dieser gut geschützt.

Der Drücker 11 kann wiederum durch Eindrücken in den Betätigungskanal 6, Druck auf den Klemmschenkel 7b in Leitereinführrichtung X sowie ein Verrasten an dem Gehäuse 3 in den Rastzustand versetzt werden, in dem der Klemmschenkel so geschwenkt ist, dass in die vorgesehene Stelle ein Leitereinführbar ist.

Anders als nach Fig. 10 bis 11 liegt der Drücker 11 aber so, dass mit ihm zwar der Rastzustand hergestellt, nicht aber durch einen Schraubendreher durch Kippen wieder gelöst werden kann. Der Drücker als Verstellmittel entfällt somit.

Der Rastzustand ist durch Druck auf den Klemmschenkel 7b in Leitereinführrichtung erzeugt. Der Rastzustand R ist ferner nicht durch Verrasten eines Elementes an der freien Klemmkante 7d des Klemmschenkels erzeugt und ist durch Einbringen des Leiters in Leitereinführrichtung X in das Gehäuse 3 lösbar.

Es ist daher nur ein Verstellmittel vorgesehen. Dieses ist das erste und hier dann auch das einzige Verstellmittel. Es weist wiederum ein bewegliches Auslöseelement 12 auf, auf welches das Ende des zu kontaktierenden Leiters 11 beim Lösen des Leiters 11 einwirkt und mit dem der Klemmschenkel 7b der Klemmfeder 7 direkt oder hier indirekt über Einwirken auf den Drücker 11 aus dem Rastzustand lösbar ist.

**Bezugszeichenliste**

| | |
|---|---|
| Federkraftklemme | 1 |
| Direktsteckanschluss | 2 |
| Gehäuse | 3 |
| Rastkante | 3a |
| Vorsprung | 3b |
| Kammer | 4 |
| Leitereinsteckkanal | 5 |
| Betätigungskanal | 6 |
| Stufung | 6a |
| Klemmfeder | 7 |
| Stützschenkel | 7a |
| Klemmschenkel | 7b |
| Rücken | 7c |
| Klemmkante | 7d |
| Stromschiene | 8 |
| Stützkontur | 9 |
| Leiter | 10 |
| Drücker | 11 |
| freies Ende | 11a |
| Vertiefung | 11b, 11b' |
| Ende | 11c |
| erste Drückkontur | 11d |
| Schlitz | 11e |
| Betätigungskontur | 11f |
| seitliche Vertiefung | 11g |
| Hinterschneidung | 11h |
| Stufung | 11i |
| Auslöseelement | 12 |
| Hebelarme | 12a, 12b |
| Drehachse | 12c |
| Endanschläge | 12d, e |
| Klemmkäfig | 13 |
| Schenkel | 13a, 13b, 13c |
| Schenkel | 13d,13e |
| Rastmittel | 14 |
| Lagerbock | 15 |
| Anschluss | 16 |
| Zwischenstück | 17 |
| Klemmschenkel | 18a |
| Klemmschenkel | 18b |
| Aufnahme | 19 |
| Gehäuse | 30 |
| Gehäuseunterteil | 31 |
| Gehäuseoberteil | 32 |
| Gehäuse | 40 |
| Gehäuseunterteil | 41 |
| Aufnahme | 42 |
| Schraubendreher | S |

## Patentansprüche

1. Federkraftklemme (1), insbesondere Direktsteckklemme, zum Anschluss eines Leiters (10), der als ein flexibler Litzenleiter ausgebildet sein kann, die zumindest folgende Merkmale aufweist:
a. ein Gehäuse (3, 30, 40) mit einer Kammer (4) und mit einem Einstecckanal (5) für den Leiter in die Kammer (4) ,
b. eine Stromschiene (8) und/oder ein Klemmkäfig (13),
c. eine in der Kammer (4) angeordnete, als Druckfeder wirkende Klemmfeder (7) zum Fixieren des elektrischen Leiters (10) an der Stromschiene (8) und/oder dem Klemmkäfig (13) im Bereich einer Klemmstelle (K),
d. wobei die Klemmfeder (7) einen um eine Schwenkachse verschwenkbaren Klemmschenkel (7b) aufweist, der von einem Rastzustand (R), in dem er in einer Raststellung verrastet ist, in einen Klemmzustand (K) verstellbar ist, in dem er aus dem Rastzustand entrastet ist und den elektrischen Leiter (10) gegen die Stromschiene (8) oder den Klemmkäfig (13) drückt,
e. wobei der Klemmschenkel (7b) mit zwei verschiedenen Verstellmitteln aus dem Rastzustand (R) lösbar ist,
f. wobei das erste der beiden Verstellmittel ein bewegliches Auslöseelement (12) aufweist, auf welches das Ende des zu kontaktierenden Leiters (11) beim Einführen des Leiters (11) einwirkt und mit dem der Klemmschenkel (7b) der Klemmfeder (7) direkt oder indirekt aus dem Rastzustand lösbar ist,
g. wobei das zweite der beiden Verstellmittel ein Betätigungselement umfasst, wobei der Rastzustand (R) durch Einbringen des Leiters in Leitereinführrichtung in das Gehäuse lösbar ist, wobei der Rastzustand (R) durch Druck auf den Klemmschenkel (1,1) in Leitereinführrichtung erzeugt ist,
**dadurch gekennzeichnet, dass**
h. der Rastzustand (R) nicht durch Verrasten eines Elementes an einer freien Klemmkante (7d) des Klemmschenkels (7b) erzeugt ist,
i. wobei das zweite der beiden Verstellmittel, das Betätigungselement zum Bewegen des Klemmschenkels (7b), selbst gemeinsam mit dem Klemmschenkel (7b) der Klemmfeder (7) in dem Rastzustand (R) verrastbar ist und selbst direkt aus dem Rastzustand (R) lösbar ist, wodurch auch der Klemmschenkel (7b) der Klemmfeder (7) mit aus dem Rastzustand (R) lösbar ist.

2. Federkraftklemme (1) nach Anspruch 1, **dadurch gekennzeichnet, dass** das Betätigungselement ein Drücker (11) zum Bewegen des Klemmschenkels (7b) ist, der in einem Betätigungskanal (6) des Gehäuses (3, 30, 40) in Einsteckrichtung (X) verschieblich ist und begrenzt senkrecht zur Einsteckrichtung beweglich ist und der im Gehäuse (3, 30, 40) an einer Klemmkante (3a) des Gehäuses (3, 30, 40) in dem Rastzustand (R) verrastbar ist.

3. Federkraftklemme (1) nach Anspruch 2, **dadurch gekennzeichnet, dass** der Drücker (11) eine seitliche Rastkante (11h) aufweist, die durch Bewegen senkrecht zur Einsteckrichtung (X) hinter der Rastkante (3a) in dem Rastzustand (R) verrastbar und durch entgegengesetztes Bewegen aus dem Rastzustand (R) lösbar ist.

4. Federkraftklemme (1) nach einem der vorstehenden Ansprüche, **dadurch gekennzeichnet, dass** der Betätigungskanal (6) für den Drücker (11) im Wesentlichen parallel zum Leitereinsteckkanal (5) verläuft.

5. Federkraftklemme (1) nach einem der vorstehenden Ansprüche, **dadurch gekennzeichnet, dass** der Drücker (11) mit einem freien Ende (11a) aus dem Betätigungskanal (6) jedenfalls im Rastzustand (R) vorsteht.

6. Federkraftklemme (1) nach einem der vorstehenden Ansprüche, **dadurch gekennzeichnet, dass** der Drücker (11) mit einem freien Ende (11a) jedenfalls im Rastzustand (R) innerhalb des Gehäuses (3) liegt.

7. Federkraftklemme (1) nach einem der vorstehenden Ansprüche, **dadurch gekennzeichnet, dass** der Drücker (11) bei dem Bewegen in Einsteckrichtung (X) durch die Federkraft der Klemmfeder (7) quer zur Einsteckrichtung (X) in die Raststellung bewegt wird.

8. Federkraftklemme (1) nach Anspruch 7, **dadurch gekennzeichnet, dass** der Drücker (11) durch Bewegen mit einem manuell betätigbaren Betätigungswerkzeug wie einem Schraubendreher (S), insbesondere in entgegengesetzter Richtung quer zur Einsteckrichtung, aus dem Rastzustand (R) lösbar ist.

9. Federkraftklemme (1) nach einem der vorstehenden Ansprüche 4 bis 7, **dadurch gekennzeichnet, dass** der Drücker (11) durch Druck des Leiters auf das Auslöseelement (12) in Leitereinsteckrichtung aus dem Rastzustand (R) lösbar ist.

10. Federkraftklemme (1) nach einem der vorstehenden Ansprüche, **dadurch gekennzeichnet, dass** der Drücker (11) wenigstens eine Vertiefung (11b) oder zwei Vertiefungen (11b, 11b') zum Ansetzen des Betätigungswerkzeuges aufweist, die einzeln oder im Zusammenspiel so bemessen ist/sind, dass mit dem Betätigungswerkzeug ein Bewegen des Drückers (11) in Einsteckrichtung (X) und auch senkrecht zur Einsteckrichtung (X) realisierbar ist.

11. Federkraftklemme (1) nach einem der vorstehenden Ansprüche, **dadurch gekennzeichnet, dass** das Auslöseelement (12) als ein in dem Gehäuse (3) schwenkbar gelagerter Kipphebel ausgebildet ist.

12. Federkraftklemme (1) nach einem der vorstehenden Ansprüche, **dadurch gekennzeichnet, dass** das Auslöseelement (12) zum Lösen des Drückers (11) aus der Verraststellung ausgelegt ist.

13. Federkraftklemme (1) nach einem der vorstehenden Ansprüche, **dadurch gekennzeichnet, dass** der Kipphebel zwei Hebelarme (12a, 12b) aufweist, von denen der dazu ausgelegt ist, mit dem Leiter (10) verschwenkt zu werden und von denen der andere dazu ausgelegt ist, auf den Drücker (11) einzuwirken, um diesen aus dem Rastzustand (X) zu lösen.

14. Federkraftklemme (1) nach einem der vorstehenden Ansprüche, **dadurch gekennzeichnet, dass** das Gehäuse (30, 40) ein Gehäuseunterteil (31, 41) und ein daran befestigbares Gehäuseoberteil (32) aufweist, wobei vorzugsweise das Gehäuseunterteil (31, 41) nach Art einer umfangsgeschlossenen und einseitig oder zweiseitig offenen Hülse gestaltet ist und wobei vorzugsweise in dem Gehäuseoberteil (32) der Leitereinsteckkanal (5) und der Betätigungskanal (6) ausgebildet sind.

15. Federkraftklemme (1) nach einem der vorstehenden Ansprüche, **dadurch gekennzeichnet, dass**
a. ein Klemmkäfig (13) vorgesehen ist, in welchen die Klemmfeder (7) einsetzbar ist und dass dieser Klemmkäfig (13) und die Klemmfeder (7) von einer offenen Stirnseite her in das hülsenartige Gehäuseunterteil (31, 41) einsetzbar sind,
b. und wobei vorzugsweise ein Lagerbock (15) an dem Klemmkäfig (13) ausgebildet oder angeordnet ist, an dem das Auslöseelement (12) schwenkbar gelagert ist,
c. und wobei vorzugsweise der Klemmkäfig (13), die Klemmfeder (7), der Lagerbock (15) und das Auslöseelement (12) eine vormontierbare Einheit bilden, die als Ganzes in das Gehäuseunterteil (31, 41) einsetzbar ist, und/oder
d. an dem Auslöseelement (12) wenigstens eines oder mehrere Anschlagmittel vorgesehen ist /sind, um einen Schutz gegen zu weites Verdrehen beim Spannen bzw. Herstellen des Rastzustandes und gegen zu weites Verdrehen beim Auslösen mittels des Leiters (10) zu realisieren.

## Claims

1. A spring terminal (1), in particular a direct clamp terminal, for connecting a conductor (10) which can be constructed as a flexible stranded conductor, which spring terminal (1) comprises at least the following features:
a) a housing (3, 30, 40) having a chamber (4) and having an insertion conduit (5) for the conductor into the chamber (4),
b) a bus bar (8) and/or a clamping cage (13),
c) a clamping spring (7) arranged in the chamber (4) and acting as a pressure spring for fixing the electrical conductor (10) on the bus bar (8) and/or on the clamping cage (13) in the area of a clamping position (K),
d) wherein the clamping spring (7) comprises a clamping limb (7b) which is pivotable about a pivot axis, which clamping limb (7b) can be moved from a detent mode (R) in which it is locked in a locked position into a clamping state (K) in which it is released from the detent mode and presses the electrical conductor (10) against the bus bar (8) or the clamping cage (13),
e) wherein the clamping limb (7b) can be released from the detent mode (R) by two different adjusting means.
f) wherein the first of the two adjusting means comprises a movable release element (12) on which the end of the conductor (11) to be contacted acts during the insertion of the conductor (11) and with which the clamping limb (7b) of the clamping spring (7) can be directly or indirectly released from the detent mode,
g) wherein the second of the two adjusting means comprises an actuating element, wherein the detent mode (R) can be released by the introduction of the conductor in the conductor insertion direction into the housing, wherein the detent mode (R) is produced by pressure on the clamping limb (1, 1) in the conductor insertion direction,
**characterized in that**
h) the detent mode (R) is not produced by locking an element on a free locking edge (7d) of the clamping limb (7b),
i) wherein the second of the two adjusting means, the actuating means for moving the clamping limb (7b), can itself be locked jointly with the clamping limb (7b) of the clamping spring (7) in the detent mode (R) and can itself be released directly from the detent mode (R), as a result of which the clamping limb (7b) of the clamping spring (7) can also be released from the detent mode (R).

2. The spring terminal (1) according to Claim 1, **characterized in that** the actuating element is a latch (11) for moving the clamping limb (7b) which can be shifted in an actuating conduit (6) of the housing (3, 30, 40) in the direction of insertion (X) and can move in a limited fashion vertically to the direction of insertion and which can be locked in the housing (3, 30, 40) on a locking edge (3a) of the housing (3, 30, 40) in the detent mode (R).

3. The spring terminal (1) according to Claim 2, **characterized in that** the latch (11) comprises a lateral locking edge (11h) which can be locked in the detent mode (R) by moving vertically to the insertion direction (X) behind the locking edge (3a) and can be released by an opposite movement out of the detent mode (R).

4. The spring terminal (1) according to one of the previous claims, **characterized in that** the actuating conduit (6) for the latch (11) extends substantially parallel to the conductor insertion conduit (5).

5. The spring terminal (1) according to one of the previous claims, **characterized in that** the latch (11) projects with a free end (11a) out of the actuating conduit (6) in any case in the detent mode (R).

6. The spring terminal (1) according to one of the previous claims, **characterized in that** the latch (11) lies with a free end (11a) in any case in the detent mode (R) inside the housing (3).

7. The spring terminal (1) according to one of the previous claims, **characterized in that** the latch (11) is moved into the locked position during the movement in the insertion direction (X) by the spring force of the clamping spring (7) transversely to the insertion direction (X).

8. The spring terminal (1) according to Claim 7, **characterized in that** the latch (11) can be released out of the detent mode (R) by moving with a manually actuatable actuating tool such as a screwdriver (S), especially in the opposite direction transversely to the insertion direction.

9. The spring terminal (1) according to one of the previous claims 4 to 7, **characterized in that** the latch (11) can be released from the detent mode (R) by pressure of the conductor on the release element (12) in the direction of the insertion of the conductor.

10. The spring terminal (1) according to one of the previous claims, **characterized in that** the latch (11) comprises a recess (11b) or two recesses (11b, 11b') for placing the actuating tool which is/are dimensioned individually or together in such a manner that a movement of the latch (11) in the insertion direction (X) and also vertically to the insertion direction (X) can be realized with the actuating tool.

11. The spring terminal (1) according to one of the previous claims, **characterized in that** the release element (12) is constructed as a tilting lever which is pivotably supported in the housing (3).

12. The spring terminal (1) according to one of the previous claims, **characterized in that** the release element (12) is designed for releasing the latch (11) out of the locking position.

13. The spring terminal (1) according to one of the previous claims, **characterized in that** the tilting lever comprises two lever arms (12a, 12b) of which the one is designed to be pivoted with the conductor (10) and of which the other one is designed to act on the latch (11) in order to release it from the detent mode (X).

14. The spring terminal (1) according to one of the previous claims, **characterized in that** the housing (30, 40) comprises a bottom housing part (31, 41) and an upper housing part (32) which can be fastened to the latter, wherein preferably the bottom housing part (31, 41) is designed in the manner of a casing which is circumferentially closed and is open on one side or on two sides, and wherein preferably the conductor insertion conduit (5) and the actuating conduit (6) are constructed in the upper housing part (32).

15. The spring terminal (1) according to one of the previous claims, **characterized in that**
a. a clamping cage (13) is provided into which the clamping spring (7) can be inserted, and that this clamping cage (13) and the clamping spring (7) can be inserted from an open front side into the casing-like bottom housing part (31, 41),
b. and wherein preferably a bearing block (15) is formed or arranged on the clamping cage (13) on which the release element (12) is pivotably supported,
c. and wherein preferably the clamping cage (13), the clamping spring (7), the bearing block (15) and the release element (12) form a unit which can be preassembled and inserted as a whole into the bottom housing part (31, 41), and/or
d. at least one or more stop means is/are provided on the release element (12) in order to realize a protection against too far a rotation during the tensioning or establishing of the detent mode and against too far a rotation during the release by the conductor (10).

## Revendications

1. Borne à ressort (1), en particulier borne à enfichage direct, pour la connexion d'un conducteur (10) qui peut être conformé comme un conducteur torsadé flexible, présentant au moins les caractéristiques suivantes :
a. un corps (3, 30, 40) avec une chambre (4) et avec un conduit d'insertion (5) dans la chambre (4) pour le conducteur,
b. une barre collectrice (8) et/ou une cage à bornes (13),
c. un ressort de serrage (7) disposé dans la chambre (4) et conçu comme un ressort de compression pour fixer le conducteur électrique (10) sur la barre collectrice (8) et/ou la cage à bornes (13) au niveau d'un point de serrage (K),
d. dans laquelle le ressort de serrage (7) présente un bras de serrage (7b) qui peut pivoter autour d'un axe de pivotement, qui peut être déplacé d'un état d'enclenchement (R) dans lequel il est enclenché dans une position d'enclenchement à un état de serrage (K) dans lequel il est dégagé de l'état d'enclenchement et presse le conducteur électrique (10) contre la barre collectrice (8) ou la cage à bornes (13),
e. dans laquelle le bras de serrage (7b) peut être dégagé de l'état d'enclenchement (R) avec deux moyens de déplacement différents,
f. dans laquelle le premier des deux moyens de déplacement est un élément de déclenchement (12) mobile sur lequel l'extrémité du conducteur (11) à mettre en contact agit lors de l'insertion du conducteur (11) et avec lequel le bras de serrage (7b) du ressort de serrage (7) peut être dégagé directement ou indirectement de l'état d'enclenchement,
g. dans laquelle le deuxième des deux moyens de déplacement comprend un élément d'actionnement, l'état d'enclenchement (R) pouvant être défait par l'introduction du conducteur dans le sens d'introduction du conducteur dans le boîtier, l'état d'enclenchement (R) étant obtenu par une pression sur le bras de serrage (1,1) dans le sens d'introduction du conducteur,
**caractérisée en ce que**
h. l'état d'enclenchement (R) n'est pas obtenu par l'enclenchement d'un élément sur un bord de serrage libre (7d) du bras de serrage (7b),
i. le deuxième des deux moyens de déplacement, l'élément d'actionnement pour déplacer le bras de serrage (7b), peut lui-même être enclenché avec le bras de serrage (7b) du ressort de serrage (7) dans l'état d'enclenchement (R) et dégagé lui-même directement de l'état d'enclenchement (R), de sorte que le bras de serrage (7b) du ressort de serrage (7) peut aussi être dégagé en même temps de l'état d'enclenchement (R).

2. Borne à ressort (1) selon la revendication 1, **caractérisée en ce que** l'élément d'actionnement est un poussoir (11) destiné à déplacer le bras de serrage (7b), capable de translation dans un conduit d'actionnement (6) du boîtier (3, 30, 40) dans le sens d'introduction (X) et mobile de façon limitée perpendiculairement au sens d'introduction et qui peut être enclenché dans le boîtier (3, 30, 40) sur un bord de serrage (3a) du boîtier (3, 30, 40) dans l'état d'enclenchement (R).

3. Borne à ressort (1) selon la revendication 2, **caractérisée en ce que** le poussoir (11) présente un bord d'enclenchement (11h) latéral qui peut être enclenché par un mouvement perpendiculaire au sens d'introduction (X) derrière le bord d'enclenchement (3a) dans l'état d'enclenchement (R) et dégagé de l'état d'enclenchement (R) par un mouvement en sens inverse.

4. Borne à ressort (1) selon l'une des revendications précédentes, **caractérisée en ce que** le conduit d'actionnement (6) du poussoir (11) est sensiblement parallèle au conduit d'introduction du conducteur (5).

5. Borne à ressort (1) selon l'une des revendications précédentes, **caractérisée en ce que** le poussoir (11) dépasse par une extrémité libre (11a) du conduit d'actionnement (6), au moins dans l'état d'enclenchement (R).

6. Borne à ressort (1) selon l'une des revendications précédentes, **caractérisée en ce que** le poussoir (11) est à l'intérieur du boîtier (3) par une extrémité libre (11a) au moins dans l'état d'enclenchement (R).

7. Borne à ressort (1) selon l'une des revendications précédentes, **caractérisée en ce que** le poussoir (11) est déplacé transversalement par rapport au sens d'introduction (X) dans la position d'enclenchement lors du mouvement dans le sens d'introduction (X) par la force de ressort du ressort de serrage (7).

8. Borne à ressort (1) selon la revendication 7, **caractérisée en ce que** le poussoir (11) peut être dégagé de l'état d'enclenchement (R) par le déplacement avec un outil à actionnement manuel tel qu'un tournevis (S), en particulier en sens inverse transversalement par rapport au sens d'introduction.

9. Borne à ressort (1) selon l'une des revendications 4 à 7, **caractérisée en ce que** le poussoir (11) peut être dégagé de l'état d'enclenchement (R) par la pression du conducteur sur l'élément de déclenchement (12) dans le sens d'introduction du conducteur.

10. Borne à ressort (1) selon l'une des revendications précédentes, **caractérisée en ce que** le poussoir (11) présente au moins un creux (11b) ou deux creux (11b, 11b') pour l'application de l'outil d'actionnement, qui sont dimensionnés séparément ou ensemble de telle manière que le poussoir (11) puisse être déplacé dans le sens d'introduction (X) et aussi transversalement par rapport au sens d'introduction (X) à l'aide de l'outil d'actionnement.

11. Borne à ressort (1) selon l'une des revendications précédentes, **caractérisée en ce que** l'élément de déclenchement (12) est conformé comme un levier basculant supporté dans le boîtier (3) de façon pivotante.

12. Borne à ressort (1) selon l'une des revendications précédentes, **caractérisée en ce que** l'élément de déclenchement (12) est conçu pour dégager le poussoir (11) de la position d'enclenchement.

13. Borne à ressort (1) selon l'une des revendications précédentes, **caractérisée en ce que** le levier basculant comporte deux bras de levier (12a, 12b) dont l'un est conçu pour pivoter avec le conducteur (10) et l'autre est conçu pour agir sur le poussoir (11) afin de dégager celui-ci de l'état d'enclenchement (X).

14. Borne à ressort (1) selon l'une des revendications précédentes, **caractérisée en ce que** le boîtier (30, 40) comporte une partie inférieure de boîtier (31, 41) et une partie supérieure de boîtier (32) qui peut être fixée à celle-ci, la partie inférieure de boîtier (31, 41) étant de préférence conformée comme un manchon fermé sur sa circonférence et ouvert d'un côté ou de deux côtés et le conduit d'introduction du conducteur (5) ainsi que le conduit d'actionnement (6) étant de préférence formés dans la partie supérieure de boîtier (32).

15. Borne à ressort (1) selon l'une des revendications précédentes, **caractérisée en ce que**
a. il est prévu une cage à bornes (13) dans laquelle le ressort de serrage (7) peut être introduit et **en ce que** cette cage à bornes (13) et le ressort de serrage (7) peuvent être introduits dans la partie inférieure de boîtier (31, 41) en forme de manchon par une face d'extrémité ouverte,
b. un coussinet de palier (15), sur lequel l'élément de déclenchement (12) est supporté de façon pivotante, étant de préférence formé ou disposé sur la cage à bornes (13),
c. et la cage à bornes (13), le ressort de serrage (7), le coussinet de palier (15) et l'élément de déclenchement (12) formant de préférence une unité qui peut être préassemblée et insérée comme un tout dans la partie inférieure de boîtier (31, 41) et/ou
d. au moins un ou plusieurs moyens de butée étant prévus sur l'élément de déclenchement (12) pour empêcher la poursuite de la rotation lors du serrage ou de l'établissement de l'état d'enclenchement et une rotation trop importante lors du déclenchement au moyen du conducteur (10).
